# FASCICULE DE BREVET EUROPEEN

(11) **EP 1 157 179 B1**
(45) Date de publication et mention de la délivrance du brevet: **04.10.2006**
(21) Numéro de dépôt: 99972284.6
(22) Date de dépôt: 10.11.1999
(51) Int. Cl.: E04H 4/06

(54) **PANNEAU SOUPLE SUBMERSIBLE POUR BASSIN CONSTITUE D'ELEMENTS CREUX ALLONGES ET UTILISATION CORRESPONDANTE**
FLEXIBLES UNTERWASSERPANEEL FÜR EIN BASSIN AUS LÄNGLICHEN HOHLELEMENTEN UND DESSEN ANWENDUNG
FLEXIBLE SUBMERSIBLE PANEL FOR POOL FORMED WITH ELONGATED HOLLOW ELEMENTS AND CORRESPONDING USE

(30) Priorité: 13.11.1998 FR 9814374
(43) Date de publication de la demande: 28.11.2001
(62) Demande divisionnaire de: 01203417.9
(73) Titulaire: Houlle, Béatrice, 67170 Mittelhausen (FR); Wojta, Edwin, 67170 Mittelhausen (FR); Aqua Invest, 68190 Ensisheim (FR)
(72) Inventeur: Houlle, Béatrice, 67170 Mittelhausen (FR); Wojta, Edwin, 67170 Mittelhausen (FR)
(74) Mandataire: Munier, Laurent
(86) Numéro de dépôt international: PCT/FR1999/002772
(87) Numéro de publication internationale: WO 2000/029697

(56) Documents cités:
- WO-A-81/00129
- AU-A- 2 574 077
- DE-C- 3 324 406
- US-A- 3 184 763
- US-A- 3 423 768
- US-A- 3 813 704

## Description

La présente invention concerne un panneau souple submersible pour bassin, notamment pour piscine comprenant des éléments modulaires creux allongés assemblés entre eux.

Elle se rapporte plus précisément à un panneau formé d'éléments comportant à une extrémité une ouverture de mise en eau et à leur autre extrémité une ouverture de vidange de l'eau lesdites ouvertures situées sur les côtés avant opposés du panneau étant reliées directement ou indirectement à un tube distributeur

Des couvertures de piscines flottant entre deux eaux et formées d'éléments creux reliés avec des raccords de forme spéciale pour remplir cette fonction ont déjà été décrites par le document DE 33 24 406 C (G. STIFTER).

Selon ce document, les éléments creux comprennent un couvercle, une embase et des montants continus pour former des creux. De plus la couverture est reliée à une pompe réversible. Il s'agit d'une pompe hydraulique.

Par conséquent, la fonction de ces éléments creux est de présenter de manière interne des courants d'eau dans un sens puis dans l'autre. Ceci est illustré par la forme spéciale des raccords consistant en tuyaux souples qui constituent la jonction non seulement hydraulique, mais aussi mécanique avec des petits manchons dentelés en matériau élastique.

Par conséquent l'application de forces importantes arrache les panneaux.

D'où obligation d'utiliser de petits éléments creux. Cette couverture pour atteindre une taille qui permet de recouvrir un bassin présentera toujours plusieurs de ces petits éléments creux raccordés bout-à-bout via lesdits raccords élastiques. Cette couverture présente par conséquent une multitude de jonctions entre lesdits éléments.

Les mouvements de chaque éléments creux résultent des courants d'eau internes aléatoires. Ce qui fait que les éléments creux présentent une densité proche ou supérieure à l'eau du bassin et des mouvements contraires les uns par rapport aux autres. Ceci entraîne des risques d'arrachement au niveau des jonctions, à tout le moins des mouvements relatifs entre les éléments creux. Ce qui impose en plus de l'usage de petits éléments creux l'usage de raccords élastiques.

Il en résulte des difficultés pour assurer la sécurité du bassin au niveau des couvertures. De petits éléments creux à une densité proche de l'eau n'assurent pas la portance des enfants surtout à proximité ou dans les jonctions. Donc, ces éléments ne servent que de couverture sans protéger de la noyade.

Le deuxième problème des couvertures connues résident dans la difficulté de nettoyage. Dans le cas de ces couvertures constituées d'éléments fixés de manière élastique bout à bout, chaque jonction forme une rainure à la surface de la couverture. Ce nettoyage imparfait des rainures permet la prolifération bactérienne. De plus, des nettoyages répétitifs dans ces rainures de forme mouvante et compliquée entraîneraient une usure de la couverture.

En outre, pour tous mouvements, ascendants ou descendants les éléments creux étant alimentés avec de l'eau, le tube distributeur se situe en totalité sous la couverture pour relier celle-ci à une pompe placée dans un aménagement spécifique aménagé au tond du bassin, avec les difficultés de construction que cela comporte.

De plus, le circuit formé par les panneaux creux connus et le tube distributeur est fermé. En effet, la pompe alimente non seulement en air, mais aussi en eau les panneaux et l'air comme l'eau sont aspirés par la pompe.

L'invention ayant pour but de fournir un panneau présentant par lui-même une portance suffisante pour assurer la sécurité des enfants et d'être d'une pose aisée, sans travaux en fond de bassin pour l'encastrement d'une turbine et de permettre un nettoyage efficace de la surface le moyen de distribution de gaz comprimé, en particulier de l'air provenant de la pompe tel qu'un tube passe pour une partie au-dessus des éléments modulaires creux allongés du panneau selon l'invention et au-dessus de la surface du bassin et pour une autre partie au-dessous de la surface du bassin. En particulier le moyen de distribution de gaz comprend une partie tube aérien distributeur reliée directement ou non à une partie tube plongeant d'introduction de gaz comprimé relié directement ou non à l'élément modulaire creux allongé. Cette jonction directe ou non est prévue sous ou sur les cotés de l'élément modulaire. Les bords dudit panneau s'ajustent sensiblement aux parois du bassin de manière à former une couverture de bassin en position supérieure et au moins un fond en position submergée.

Des panneaux formant couvertures de ce type sont décrits par exemple dans la demande de brevet européen n° 0 044 104. Ces panneaux submersibles connus sont constitués de plusieurs éléments modulaires creux fixés entre eux. Conformément à une première forme de réalisation la partie creuse de chaque profilé constitue une cavité étanche inondable. Le remplissage de la cavité avec l'eau du bassin alourdit chaque élément ce qui fait couler les panneaux. Les cavités des différents éléments sont reliés à une source d'air comprimé qui permet la vidange de l'eau des cavités sous la pression de l'air. Cette vidange de l'eau allège les éléments ce qui fait remonter les panneaux à la surface. Les panneaux en flottant à la surface lorsque l'eau desdites cavités est vidée, constituent une couverture pour le bassin.

Les panneaux présentent l'avantage de brasser l'eau lors de leur immersion ce qui l'homogénéise, d'où température constante et arrachage des bactéries dans les coins et arêtes du bassin, là où habituellement elles s'accumulent. En position émergée, donc en couverture, le panneau isole l'eau du bassin de l'air ambiant, ce qui maintient la température du bassin et permet une économie d'énergie.

Ledit panneau connu par la demande de brevet européen n° 0 044 104 avec circuit ouvert alimenté directement par l'eau du bassin et chassant cette eau est souple submersible pour bassin, notamment pour piscine comprenant des éléments modulaires creux allongés assemblés entre eux, lesdits éléments comportant à une extrémité une ouverture de mise en eau par remplissage avec l'eau du bassin et à leur autre extrémité une ouverture de vidange de l'eau, lesdites ouvertures situées sur les cotés avant opposée du panneau étant reliées, à un moyen distributeur de gaz comprimé passant pour une partie au-dessus des éléments modulaires creux allongés et de la surface du bassin et pour une autre partie au-dessous de la surface du bassin, le moyen distributeur comprenant au moins un tube distributeur auquel est relié un tube d'introduction relié aux éléments modulaires creux allongés, les bords dudit panneau s'ajustant sensiblement aux parois du bassin de manière à former une couverture de bassin en position supérieure et au moins un fond en position submergée.

Cependant, ces panneaux connus présentent des inconvénients, en particulier pour le nettoyage, ils sont fixés sur le fond fixe du bassin par des câbles et différents mécanismes, éventuellement la face inférieure du panneau est munie de pieds articulés pour permettre l'arrêt à une position intermédiaire du panneau sur lesdits pieds déployés. Tous ces mécanismes bloquent le passage des robots de nettoyage et obligent à l'accès sous le panneau pour la mise en oeuvre. En outre, ils compliquent le montage du panneau en demandant des aménagement spéciaux.

De plus, l'air entrant dans les cavités doit être suffisamment comprimé pour chasser l'eau. Il aura une tendance à se diffuser d'un coté du panneau lorsque celui-ci est large. Ce qui soulève le coté dans lequel l'air s'est dirigé, l'autre coté reste rempli d'eau. Si le bassin a trois mètres de fond, le panneau bascule et sa partie basse subit une pression considérable de trois bars, la partie remplie d'air le soulève et le panneau se brise lors de sa remontée.

Dans le but d'éviter les travaux d'aménagement et de permettre l'élimination des bactéries tout en permettant un nettoyage efficace du panneau sans usure et pour éviter ce basculement qui entraîne la casse du panneau, les faces horizontales supérieure et inférieure dudit panneau selon l'invention sont planes et libres. Ladite face supérieure horizontale étant sensiblement égale à la longueur du bassin est apte à former la couverture en position supérieure. Le moyen de distribution de gaz comprimé comprend un collecteur fixé au coté avant du panneau pouvant alimenter en gaz chacun des éléments d'une extrémité du panneau par au moins une tubulure raccordée par une canalisation centrale au tube d'introduction de gaz comprimé, la canalisation horizontale du collecteur comportant à chaque extrémité une ouverture de mise en eau et/ou de vidange de l'eau et comportant au moine une vanne, pouvant régler le débit de fluide dans chacune de ces ouvertures d'extrémité. De manière à pouvoir obtenir au moins deux niveaux de fond du bassin en position submergée. Ce maintien du panneau en position horizontale permet de l'arrêter à un niveau intermédiaire pour former un bassin de faible profondeur, malgré l'absence de pieds sous la face inférieure libre. Le panneau est constitué transversalement par au moins un assemblage fixe de plusieurs éléments modulaires creux.

Ainsi, les problèmes techniques sont résolus par un panneau dont les faces horizontales supérieure et inférieure sont planes et libres, ladite face supérieure horizontale étant sensiblement égale à la longueur du bassin étant apte à former la couverture en position supérieure et le moyen distributeur de gaz comprimé comprend un collecteur pouvant alimenter en gaz chacun des éléments d'une extrémité du panneau et étant lui-même alimenté par au moins deux sources de gaz comprimé de manière à former deux circuits de fluides : une vanne est disposée sur la canalisation centrale raccordant deux circuits de fluides de manière à homogénéiser la pression entre les deux circuits à chaque extrémité la canalisation centrale présentant une ouverture débouchant dans le bassin, ledit collecteur étant fixé au coté avant du panneau pouvant alimenter en gaz chacun des éléments d'une extrémité du panneau par au moins une tubulure raccordée par une canalisation centrale au tube d'introduction de gaz comprimé, la canalisation centrale horizontale du collecteur comportant à chaque extrémité une ouverture de mise en eau et/ou de vidange de l'eau et comportant au moins une vanne, pouvant régler le débit de fluide dans chacune de ces ouvertures d'extrémité pour placer le panneau à au moins deux niveaux de fond du bassin en position submergée, un cache recouvrant le collecteur; les éléments modulaires étant raccordés bout à bout par au moins une jonction mécanique articulée comprenant un axe horizontal engagé et fixé dans deux flasques, ledit axe est engagé libre en rotation et bloqué en translation dans le perçage d'un autre flasque prolongeant de manière fixe l'élément monté en double avec au moins une canalisation souple raccordant de manière étanche la partie creuse desdits éléments.

Afin que le panneau en position submergée inférieure forme le revêtement de fond du bassin en évitant la pose d'un revêtement extérieur lisse comme du carrelage pour piscines, y compris pour les bassins a plusieurs niveaux, par exemple pour les piscines à grands et petits bains séparés par un plan incliné, les éléments du panneau sont raccordés bout à bout par au moins une jonction mécanique articulée montée en double avec au moins une canalisation souple raccordant de manière étanche la partie creuse desdits éléments.

Ce qui permet au panneau dans sa position de revêtement de fond fixe du bassin de ne pas présenter de boucle au niveau de l'arête marquant le changement de niveau de fond de bassin, boude qui provoquerait un siphon dans l'eau du bassin.

A cet effet, le bassin étant de dimensions suffisantes pour accepter plusieurs niveaux de fond, un seul panneau à l'horizontal est sensiblement égal à la longueur du bassin pouvant former le fond du bassin dans une position inférieure, chaque élément seul ou assemblé bout à bout a au moins un autre élément formant la longueur dudit panneau.

Suivant d'autres caractéristiques, la jonction du panneau comprend un axe horizontal engagé et fixé dans deux flasques prolongeant de manière fixe l'extrémité d'un élément, ledit axe étant engagé libre en rotation et bloqué en translation dans le perçage d'un autre flasque prolongeant de manière fixe l'élément suivant de manière à ce qu'en position inférieure le panneau épouse le fond du bassin de part et d'autre de l'arête de changement de niveau.

Afin que le panneau remonte en restant horizontal par équilibre de la pression entre l'air et l'eau présents dans les cavités, le collecteur pouvant alimenter en gaz chacun des éléments d'une extrémité du panneau est lui même alimenté par au moins deux sources de gaz comprimées de manière à former deux circuits de fluides, une vanne étant disposée sur la canalisation centrale raccordant les deux circuits de fluides de manière à homogénéiser la pression entre les deux circuits.

Dans le but de simplifier la fabrication et que le panneau présente une surface plane jusqu'à la paroi de la piscine, la canalisation centrale et les tubulures d'alimentation du panneau du collecteur sont disposées horizontalement dans même axe prolongeant les éléments modulaires creux. Elles sont recouvertes d'un cache de manière à ce que le panneau soit formé par les éléments modulaires et le collecteur.

En vue de faciliter l'entretien et de permettre l'utilisation de toute la surface du panneau, un cache en forme d'équerre recouvrant le collecteur et maintenant une ouverture vers le bas est fixé par au moins une vis sur la surface des éléments.

Un exemple non limitatif de mise en oeuvre de l'invention va maintenant être décrit en regard des dessins annexés sur lesquels :
- La Fig. 1 représente schématiquement en vue de coté arrachée un bassin équipé du panneau selon l'invention ;
- La Fig. 2 représente vu en coupe le bassin de la Fig. 1 dans lequel le panneau est en position submergée inférieure ;
- La Fig. 3 représente vu de dessus un collecteur munie de clapets équilibreurs de pression, reliés aux éléments creux, selon l'invention ;
- La Fig. 4 représente vu en coupe un collecteur fixé horizontalement dans l'axe des éléments modulaires ;

Le bassin représenté sur la Fig. 1 est recouvert d'un panneau 1 constitué de différents éléments en profilés creux 2a, 2b, 2c, 2d, 2e, 2f, 2g, 2h et d'un collecteur 3 recouvert d'un capot 4. Latéralement, les éléments en profiles creux entretoisés dans le sens de la longueur sont emboîtés suivant le principe de l'assemblage à languettes et à rainures, jusqu'à obtenir la largeur du bassin. Les extrémités sont obturées par des capuchons emboîtés et collés 2i. Longitudinalement les profilés sont reliés entre eux par une jonction articulée 5. Ces éléments en profilés creux sont étanches et comprennent des ouvertures de mise en eau 6 sur l'extrémité avant. Des ouvertures d'arrivée d'air 7 sont prévues sur l'extrémité arrière.

La jonction articulée 5 raccorde les éléments bout-à-bout par au moins une articulation mécanique 8 montée en double avec une canalisation souple 9 raccordant de manière étanche la partie creuse desdits éléments depuis des ouvertures de mise en eau 6 des différents éléments en profilés creux respectifs 2a, 2c, 2e, 2g aux ouvertures d'arrivée d'air 7 des différents éléments en profilés creux 2b, 2d, 2f, 2h. Le bassin comprend dans sa partie arrière un petit bain et un grand bain sur sa partie avant. Les deux bains sont séparés par un plan incliné qui forme une arête à sa limite supérieure là ou commence le petit bain. Le panneau 1 est submersible et peut descendre depuis la surface jusqu'au fond fixe du bassin, comme représenté sur la Fig.2. Les différents éléments en profilés creux 2a, 2c, 2e, 2g recouvrent le fond du petit bain en formant un revêtement, la jonction articulée permet l'inclinaison de la partie haute des éléments en profilés creux 2b, 2d. 2f, 2h, ces éléments adoucissent progressivement leur inclinaison, ce qui les fait décoller du plan incliné pour reposer sur le fond du grand bain jusqu'à l'avant de la piscine. Une surface importante du panneau 1 repose sur le fond du grand bain à l'autre extrémité le panneau repose sur tout le fond du petit bain.

Comme représenté sur la Fig. 3, le collecteur 3 est alimenté en air comprimé via deux tubes souples 10 venant d'une source d'air comprimé P. Ces tubes 10 débouchent dans une canalisation centrale 11 du collecteur 3. Des tuyaux souples 12 relient la canalisation centrale 11 aux ouvertures d'arrivée d'air 7 des différents éléments en profilés creux 2a, 2c, 2e, 2g. Le collecteur 3 étant alimenté en air comprimé par les deux tubes souples 10, le panneau 1 comprend deux circuits de fluides. Une vanne 13 est montée au milieu de la canalisation centrale 11 pour relier entre eux les deux circuits de fluides. A chaque extrémité la canalisation centrale 11 présente une ouverture débouchant dans le bassin. Cette ouverture est réglée par des vannes 14. Lors de la remonté du panneau 1, sous l'effet de l'arrivée de l'air comprimé, les vannes 13, 14 sont de dimensions suffisantes pour maintenir l'équilibre de la pression dans toute la largeur du panneau proportionnellement à la pression résultant de la profondeur. Le panneau 1 peut remonter régulièrement et même s'arrêter à une position intermédiaire horizontale.

La Fig. 4 représente une vue en coupe, la partie arrière du panneau 1 présentant l'extrémité d'un élément en profilé creux 2 auquel est fixé le collecteur 3. Ce dernier 3, se présente sous une forme plate, les axes de ses différents tubes et canalisations étant confondus dans le même plan. Le manchon 15 maintient par fixation mécanique le plan des axes du collecteur 3 confondu avec le plan des axes des éléments en profilés creux 2, Le manchon 15 est maintenu dans l'extrémité des éléments en profilés creux 2 par les vis 16. chaque extrémité rigide 17 des tubes souples 10 d'arrivée d'air vient se loger dans le manchon 15 en passant par une ouverture 18 de l'élément en profilé creux 2. L'extrémité extrême du tuyau 10 est reliée à la canalisation centrale 11 du collecteur 3. Le cache 4 est sensiblement parallèle au plan des axes des canalisations et tubes du collecteur 3 et aux éléments en profilés creux 2. Ce cache 4 est fixé sur les éléments en profilés creux 2 et recouvre le collecteur 3. L'extrémité du cache 3 est pliée en équerre vers le bas. Ainsi, tout le panneau 1 présente une surface supérieure plane libre et parallèle au plan contenant les axes du collecteur 3 et les éléments en profilés creux 2. la forme en équerre du cache 4 lui permet de recouvrir le dessus et la face arrière visibles du collecteur 3.

Le fonctionnement du panneau 1 selon l'invention est le suivant, la fermeture des vannes 13, 14 forme un équilibre entre la pression atmosphérique et la pression de l'eau du bassin. Par conséquent, l'eau ne peut pas entrer dans les éléments en profilés creux 2a, 2b, 2c, 2d, 2e, 2f, 2g, 2h et le panneau 1 flotte a la surface du bassin. Dans cette position le panneau 1 forme une couverture qui isole l'eau du bassin de l'air ambiant. D'où économie d'énergie et sécurité contre la noyade, la couverture supportant le poids de plusieurs personnes.

L'immersion du panneau 1 se produit suite à ouverture des vannes 15. Cette ouverture provoque l'échappement de l'air contenu dans les profilés et l'arrivée d'eau par les ouvertures d'extrémité de la canalisation centrale 12 du collecteur 3. Le réglage de la vanne 13 permet de maintenir le panneau 1 en position latérale horizontale. Les éléments en profilés creux 2a, 2b, 2c, 2d, 2e, 2f, 2g, 2h sont remplis d'eau progressivement. Le panneau 1 commence à s'immerger par une extrémité. Pour former un bassin de faible profondeur, par exemple pour bébés nageurs, il est possible d'arrêter le panneau 1 à ce niveau intermédiaire qui forme le fond au niveau choisi par la fermeture des vannes 14. La vanne 13 maintient le panneau en équilibre. Pour obtenir un bassin de grande profondeur avec grand et petit bain, on laisse les vannes 13 ouvertes et les éléments en profilés creux 2a, 2b, 2c, 2d, 2e, 2f, 2g, 2h continuent à se remplir d'eau. Le panneau 1 finit par se poser sur le fond fixe du bassin. L'articulation permet à la jonction 5 de recouvrir l'arête du fond de bassin et au panneau 1 de recouvrir le fond fixe du petit bain sans former de boursouflure ce qui provoquerait un siphon. Le panneau 1, après la jonction 5 descend en une pente arrondie décroissante vers le fond fixe du grand bain.

Pour remonter le panneau 1 à la surface, on insuffle de l'air comprimé par les turbines P dans les éléments en profilés creux 2a, 2b, 2c, 2d, 2e. 2f. 2g, 2h. Cet air chasse l'eau et le panneau commence à monter. Les vannes 13 ayant une fonction de clapets, il est possible d'arrêter le panneau 1 à une position intermédiaire dans laquelle, il forme le fond d'un bassin de faible profondeur. Il est aussi possible de lever le panneau 1 jusqu'à son émersion. Il flottera sur la surface et constituera une couverture sur le bassin.

L'isolation thermique du panneau 1 est excellente grâce à l'air contenu dans les éléments en profilés creux 2a, 2b, 2c, 2d, 2e, 2f, 2g, 2h.

L'étanchéité du panneau 1 empêche totalement l'évaporation et réduit très considérablement les déperditions calorifiques dues aux variations de température, au vent et à l'échange eau/air.

Les gains en énergie et en température sont très importants dans les piscines en plein air, lorsque le panneau 1 est totalement immergé grâce au qualités d'absorption du bassin, surtout lorsque le panneau est de couleur foncée.

Pour un bassin de grande dimension comme une piscine de cinquante mètres, la jonction 5 permet de transporter des éléments en profilés creux 2a, 2b, 2c, 2d, 2e, 2f, 2g, 2h d'une longueur inférieure à vingt-cinq mètre et de les assembler au bord du bassin, ce qui simplifie la manipulation.

Bien que l'invention ait été décrite en liaison avec des structures bien particulières, elle n'y est nullement limitée et on peut y apporter de nombreuses variantes, comme par exemple des combinaisons de différentes réalisations représentées sur les dessins ou décrites ci-dessus ou mettre plusieurs jonctions, en particulier pour des bassins de formes compliquées à plusieurs arêtes positives ou négatives, sans sortir du cadre de l'invention,

Les signes de références insérés après les caractéristiques techniques mentionnées dans les revendications ont pour seul but de faciliter la compréhension de ces dernières et n'en limitent aucunement la portée.

## Revendications

1. Panneau souple submersible pour bassin, notamment pour piscine (1) comprenant des éléments modulaires creux allongés assemblés entres eux, lesdits éléments comportant à une extrémité une ouverture de mise en eau (6) par remplissage avec l'eau du bassin et à leur autre extrémité une ouverture de vidange de l'eau (7), lesdites ouvertures situées sur les cotés avant opposés du panneau (1) étant reliées à un moyen distributeur de gaz comprimé (P) passant pour une partie (P1) au-dessus des éléments modulaires creux allongés (2a. 2b, 2c, 2d. 2e, 2f, 2g, 2h) et de la surface du bassin et pour une autre partie (P2) au-dessous de la surface du bassin, le moyen distributeur (P2) comprenant au moins un tube distributeur auquel est relié un tube d'introduction (12) relié aux éléments modulaires creux allongés, les bords dudit panneau s'ajustant sensiblement aux parois du bassin de manière à former une couverture de bassin en position supérieure et au moins un fond en position submergée **caractérisé en ce que**, les faces horizontales supérieure et inférieure du panneau sont planes et libres, ladite face supérieure horizontale étant sensiblement égale à la longueur du bassin étant apte à former la couverture en position supérieure et le moyen distributeur de gaz comprimé comprend un collecteur (3) pouvant alimenter en gaz chacun des éléments d'une extrémité du panneau (1) et étant lui-même alimenté par au moins deux sources de gaz comprimé de manière à former deux circuits de fluides ; une vanne (13) est disposée sur la canalisation centrale (11) raccordant deux circuits de fluides de manière à homogénéiser la pression entre les deux circuits à chaque extrémité la canalisation centrale (11) présentant une ouverture débouchant dans le bassin, ledit collecteur (3) étant fixé au coté avant du panneau (1) pouvant alimenter en gaz chacun des éléments d'une extrémité du panneau par au moins une tubulure raccordée par une canalisation centrale (11) au tube d'introduction (12) de gaz comprimé, la canalisation centrale (11) horizontale du collecteur comportant à chaque extrémité une ouverture de mise en eau et/ou de vidange de l'eau et comportant au moins une vanne (14), pouvant régler le débit de fluide dans chacune de ces ouvertures d'extrémité pour placer le panneau à au moins deux niveaux de fond du bassin en position submergée, un cache (4) recouvrant le collecteur; les éléments modulaires étant raccordés bout à bout par au moins une jonction mécanique articulée (5) comprenant un axe horizontal engagé et fixé dans deux flasques, ledit axe est engagé libre en rotation et bloqué en translation dans le perçage d'un autre flasque prolongeant de manière fixe l'élément monté en double avec au moins une canalisation souple raccordant de manière étanche la partie creuse desdits éléments creux (2a, 2b, 2c, 2d, 2e, 2f, 2g, 2h).

2. Panneau selon la revendication 1**,** dans lequel la jonction articulée (5) prolongeant de manière fixe l'extrémité d'un élément (2a, 2c, 2^{e}, 2g) avec l'élément (2b, 2d, 2f, 2h) suivant de manière à ce qu'en position inférieure le panneau épouse le fond du bassin de part et d'autre de l'arête de changement de niveau.

3. Panneau selon la revendication 1, ou 2 constitué transversalement par au moins un assemblage fixe de plusieurs éléments modulaires creux.

4. Panneau selon la revendication 1, 2, ou 3 dans lequel le gaz comprimé provenant du moyen distributeur (P, P1, P2) est de l'air.

5. Panneau selon la revendication 1, 2, 3, ou 4, dans lequel la canalisation centrale (11) et les tubulures d'alimentation du panneau (1) du collecteur (3) sont disposées horizontalement dans le même axe prolongeant les éléments modulaires creux (2a, 2b, 2c, 2d, 2e, 2f, 2g, 2h).

6. Panneau selon l'une des revendications précédentes, dans lequel la canalisation centrale (11)et les tubulure d'alimentation du panneau (1) du collecteur (3) sont recouvertes d'un cache de manière à ce que le panneau soit formé par les éléments modulaires et le collecteur.

7. Panneau selon la revendication 6, dans lequel le cache (4) est en forme d'équerre et maintient une ouverture vers le bas est fixé par au moins une vis sur la surface des éléments du collecteur.

8. Panneau selon la l'une des revendications précédentes, dans lequel au moins une vanne (14) de réglage des ouvertures de la canalisation centrale (11) et au moins une vanne (13) de jonction de circuits de fluide permettent de régler la pression dans le panneau (1) de manière à ce qu'il s'arrête pour former le fond du bassin à la profondeur voulue.

## Claims

1. Flexible submersible panel for pool, in particular for a swimming pool (1) comprising elongated hollow modular elements assembled together said elements including at one end an opening for priming the water (6) by completion with the water of the pool and at their other end an opening for draining off the water (7), said openings located on the forward opposite sides facing of the panel (1) being connected either directly or indirectly to means for distributing compressed gas (P) which for a part (P1) passing above the hollow modular elongated elements (2a, 2b, 2c, 2d, 2e, 2f, 2g, 2h) and the pool surface and on the other part (P2) under the surface of the pool, the distributor means (P2) comprising at least one distributor tube to which an introduction tube (12) is connected that is also connected to the elongated hollow modular elements, the edges of said panel more or less match the pool walls so as to constitute a pool cover in the upper position and at least a floor in the submerged position, **characterized in that** upper and lower horizontal surfaces of the panel are planar and free, said upper horizontal surface being more or less equal to the pool length suitable for constituting a cover in the upper position and the distributor means of compressed gas including manifold (3) permitting to supply with gas each of elements of one end of the panel (1) and itself being supply by at least two origins of compressed gas so as to constitute two fluid circuits; a valve (13) is mounted in the central pipe (11) to connect the two fluid circuits so as to balance in proportion pressure between the two circuits in at each end of the central pipe (11) comprising an opening into the pool said manifold (3) being fixed at forward side of the panel (1) capable of supplying each of the elements of an end of the panel with gas from at least one nozzle connected by the central pipe (11) to the tube (12) that introduces compressed gas, the horizontal central pipe (11) of the manifold comprising at each end a water inlet and/or outlet opening and comprising at least a valve (14), capable of adjusting the flow of fluid of each of these end openings for stopping the panel in at least two floor levels constituting the bottom of the pool in the submerged position, a cover (4) covering the manifold; the modular element being connected end to end by at least one hinged mechanical joint (5) including an engaged horizontal axle and fixed in two flanges said axle is engaged free in rotation and locked in translation in the hole of one other flange extending in a fix way the double-mounted element with at least one flexible pipe that form a leaktight connection between the hollow section of said hollow elements (2a, 2b, 2c, 2d, 2e, 2f, 2g, 2h).

2. Panel according of claim 1, wherein hinged mechanical joint (5) extending in a fix way the end of an element (2a, 2c, 2e, 2g) with the next element (2b, 2d, 2f, 2h) according to in a way that in lower position the panel assuring the shape of the pool bottom either side of the edge marking the change in level.

3. Panel according of claim 1 or 2, consisting transversely of at least one fixed assembly of several hollow modular elements.

4. Panel according of claim 1, 2 or 3 wherein the compressed gas supplying from the distributor means (P, P1, P2) is air.

5. Panel according of claim 1, 2, 3 or 4 wherein the central pipe (11) and the distributing pipes of the panel (1) of the manifold (3) are horizontally arranged in the same axis prolonging the hollow modular elements (2a, 2b, 2c, 2d, 2e, 2f, 2g, 2h).

6. Panel according of any of the foregoing claims in which central pipe (11) and the distributing pipes of the panel (1), of the manifold (3) are covered with a cover configured the surface of the panel constituted by the modular elements and the manifold.

7. Panel according to claim 6 wherein the cover (4) is bracket shaped and defines a downward-facing opening that is configured to be fastened to a surface of the manifold elements by at least one screw.

8. Panel according to one of the previous claims wherein at least an adjusting valve (14) of the openings of the central pipe (11) and at least a connection valve (13) of fluid circuits allows to balance pressure in the panel (1) so as to remain the panel submerged in water at a selected depth in the pool to form the selected bottom of said pool.

## Patentansprüche

1. Elastische Unterwasser-Platte für ein Wasserbecken, insbesondere für ein Schwimmbecken (1), welche lang gestreckte hohle Elemente in Modulbauweise aufweist, die an einander befestigt sind, wobei die Elemente an einem Ende eine Öffnung zur Befüllung mit Wasser (6) durch Einfüllen von Wasser aus dem Wasserbecken und am anderen Ende eine Öffnung zum Auslassen von Wasser (7) aufweisen, wobei die Öffnungen, die sich auf den sich gegenüber liegenden Vorderseiten der Platte befinden, an eine Druckgas-Verteilereinrichtung (P) angeschlossen sind, welche zu einem Teil (P1) über den lang gestreckten hohlen Elementen in Modulbauweise (23a, 2b, 2c, 2d, 2e, 2f, 2g, 2h) und über der Oberfläche des Wasserbeckens und zu einem anderen Teil (P2) unter der Oberfläche des Wasserbeckens verläuft, wobei die Verteilereinrichtung (P2) mindestens ein Verteilerrohr aufweist, an welches ein Einlassrohr angeschlossen ist, das mit den lang gestreckten hohlen Elementen in Modulbauweise verbunden ist, wobei die Kanten der Platte im Wesentlichen an den Wandungen des Wasserbeckens in der Weise angesetzt sind, dass sie in der oberen Stellung eine Abdeckung für das Wasserbecken und mindestens einen Boden in eingetauchter Stellung bilden, wobei die horizontale obere und untere Fläche der Platte jeweils eben und frei ist, wobei die horizontale Oberseite im Wesentlichen gleich der Länge des Wasserbeckens und dabei so ausgebildet ist, dass sie in der oberen Position die Abdeckung bildet, und dass die Druckgas-Verteilereinrichtung einen Sammelbehälter (3) aufweist, über welchen die Versorgung jedes der Elemente an einem Ende der Platte (1) mit Gas durchführbar ist und welcher selbst von mindestens zwei Druckgasquellen aus in der Weise gespeist wird, dass zwei Strömungsmittel-Kreisläufe gebildet werden; dass an der zentralen Leitung (11), welche zwei Strömungsmittel-Kreisläufe in der Weise verbindet, dass der Druck zwischen den beiden Kreisläufen an jedem Ende der zentralen Leitung (11) vergleichmäßigt wird, ein Ventil angeordnet ist, welches eine Öffnung aufweist, die in das Wasserbecken mündet, wobei der Sammelbehälter (3) an der Vorderseite der Platte befestigt ist und dabei jedes der Elemente an einem Ende der Platte mittels mindestens eines Auslaufstutzens, welcher über eine zentrale Leitung (11) an das Einlassrohr (12) zum Einleiten von Druckgas verbunden ist, mit Gas versorgen kann, wobei die horizontale zentrale Leitung (11) des Sammelbehälters an jedem Ende eine Wassereinlauf- und/oder Wasserauslauf-Öffnung und mindestens ein Ventil (14) aufweist, welches die Durchlassmenge des Strömungsmittels in jeder dieser Öffnungen am Ende so regulieren kann, dass die Platte auf mindestens zwei Höhen am Boden des Wasserbeckens in eingetauchter Position platzierbar ist, wobei eine Abdeckung (4) den Sammelbehälter überdeckt; und wobei die modulartig ausgelegten Elemente stumpf aneinander anstoßend mittels mindestens einer angelenkten mechanischen Übergangsstelle (5) mit einander verbunden sind, welche eine horizontale Achse aufweist, die in zwei Flanschscheiben eingesetzt und befestigt ist, wobei die Achse in einer Weise in Eingriff steht, dass sie frei drehbar und gegen Verschiebung blockiert in der Bohrung eines anderen Flansches aufgenommen ist, welcher das doppelt montierte Element fest mit mindestens einer elastischen Leitung verlängert, welche den hohlen Abschnitt der hohlen Elemente (2a, 2b, 2c, 2d, 2e, 2f, 2g, 2h) unter Abdichtung anschließt.

2. Platte nach Anspruch 1, bei welcher die angelenkte Übergangsstelle (5), welche das Ende eines Elements (2a, 2c, 2e, 2g) fest mit dem Element (2b, 2d, 2f, 2h) je nach der Art und Weise verlängert, in welcher die Platte sich in der unteren Position an den Boden des Wasserbeckens zu beiden Seiten der Schnittlinie bei der Höhenveränderung an den Boden des Wasserbeckens anschmiegt.

3. Platte nach Anspruch 1 oder 2, welche in Querrichtung aus mindestens einem festen Montageverbund aus mehreren hohlen Elementen in Modulbauweise aufgebaut ist.

4. Platte nach Anspruch 1, 2, oder 3, bei welcher das von der Verteilereinrichtung (P, P1, P2) kommende Druckgas Luft ist.

5. Platte nach den Ansprüchen 1, 2, 3 oder 4, bei welcher die zentrale Leitung (11) und die Zuführstutzen des Sammelbehälters (3) zu Versorgung der Platte (1) in horizontaler Richtung auf der gleichen Achse angeordnet sind, welche die hohlen Elemente in Modulbauweise (2a, 2b, 2c, 2d, 2e, 2f, 2g, 2h) verlängert.

6. Platte nach einem der vorhergehenden Ansprüche, bei welcher die zentrale Leitung (11) und die Anschlussstutzen des Sammelbehälters (3) zur Versorgung der Platte (1) mit einer Verkleidung in der Weise überzogen sind, dass die Platte aus den modular aufgebauten Elementen und dem Sammelbehälter gebildet wird.

7. Platte nach Anspruch 6, bei welcher die Verkleidung (4) in Form eines Winkelelements ausgebildet ist und nach unten eine Öffnung aufrechterhält, wobei sie mit Hilfe einer Schraube auf der Oberfläche der Elemente des Sammelbehälters befestigt ist.

8. Platte nach einem der vorhergehenden Ansprüche, bei welcher mindestens ein Ventil (14) zum Regulieren der Öffnungen der zentralen Leitung (11) und mindestens ein Ventil (13) zur Verbindung der Strömungsmittelkreise die Regelung des Drucks in der Platte (1) in der Weise ermöglichen, dass sie zur Bildung des Bodens des Wasserbeckens in der gewünschten Tiefe festsetzbar ist.
